# EUROPÄISCHE PATENTSCHRIFT

(11) **EP 3 077 674 B1**
(45) Veröffentlichungstag und Bekanntmachung des Hinweises auf die Patenterteilung: **19.06.2019**
(21) Anmeldenummer: 14805265.7
(22) Anmeldetag: 28.11.2014
(51) Int. Cl.: F04B 49/00, B30B 15/16, F15B 11/042

(54) **HYDRAULISCHE ANORDNUNG**
HYDRAULIC ARRANGEMENT
SYSTÈME HYDRAULIQUE

(30) Priorität: 02.12.2013 DE 102013224657
(43) Veröffentlichungstag der Anmeldung: 12.10.2016
(73) Patentinhaber: Robert Bosch GmbH, 70442 Stuttgart (DE)
(72) Erfinder: BUECKER, Patric, 72160 Horb-Nordstetten (DE); RUDIK, Ruslan, 72160 Horb (DE); HENDRIX, Gottfried, 97737 Gemuenden (DE); KOPF, Markus, 78658 Zimmern (DE)
(74) Vertreter: Thürer, Andreas
(86) Internationale Anmeldenummer: PCT/EP2014/075885
(87) Internationale Veröffentlichungsnummer: WO 2015/082321

(56) Entgegenhaltungen:
- EP-A2- 1 219 831
- WO-A1-2012/084093
- DE-A1-102010 054 100

## Beschreibung

Die Erfindung betrifft eine hydraulische Anordnung mit wenigstens einer verstellbaren Hydromaschine, deren Verdrängungsvolumen über einen Stellzylinder der Anordnung verstellbar ist, und mit einem Regelventil, insbesondere einem Druckregelventil zur Regelung des Drucks am Druckanschluss der Hydromaschine, wobei der Stellzylinder über das Regelventil ansteuerbar ist.

Aus der EP 1 219 831 A2 ist eine hydraulische Anordnung mit einer in ihrem Hubvolumen über null verstellbaren Hydropumpe bekannt, die bei positivem Hubvolumen Druckmittel einer ersten Hauptleitung entnimmt und in eine zweite Hauptleitung abgibt und bei negativem Hubvolumen Druckmittel der zweiten Hauptleitung entnimmt und in die erste Hauptleitung abgibt. Das Hubvolumen der Hydropumpe wird gemäß einer elektroproportionalen (EP-) Regelung eingestellt. Um den Druck in den Hauptleitungen nicht über einen bestimmten Wert ansteigen zu lassen, ist der EP-Regelung eine Druckregelung überlagert, wobei zur Druckbegrenzung in der ersten Hauptleitung ein erster Druckregler und zur Druckbegrenzung in der zweiten Hauptleitung ein zweiter Druckregler dient.

Aus dem Stand der Technik sind hydraulische Anordnungen für leistungsstarke Antriebseinheiten zum Antrieb von hydraulischen Achsen bekannt. Derartige hydraulische Achsen kommen bei einer Vielzahl industrieller Automationsanwendungen zum Einsatz, wie beispielsweise bei Pressen, Spritzgussmaschinen oder Biegemaschinen. Wird die hydraulische Achse zum Pressen eingesetzt, so kann sie beispielsweise als Differentialzylinder ausgestaltet sein, bei der ein Kolben einen Zylinderraum von einem Ringraum trennt. Der Zylinderraum wird dann beispielsweise von einer Hydromaschine mit einer bestimmten Druckmittelmenge angesteuert. Um eine Dynamik der Verstellung des Kolbens zu verbessern, kann der Ringraum von einer verstellbaren, anderen Hydromaschine mit einem konstanten Druck beaufschlagt und so hydraulisch eingespannt sein. Um den Druck des Ringraums konstant zu halten, wird die verstellbare andere Hydromaschine in ihrem Hubvolumen ein hydromechanisches Druckregelventil so eingestellt, dass der Druck am Druckanschluss der anderen Hydromaschine einen bestimmten Wert hat.

Herkömmliche hydromechanische Druckregelventile versagen jedoch beim Wechsel der Betriebsart von Förder- oder Pumpenbetrieb auf einen Schluck- oder Motorbetrieb der anderen Hydromaschine, da sich dabei das Wirkprinzip des Druckregelventils umkehren muss. Im Pumpenbetrieb muss beispielsweise ein höheres Verdrängungsvolumen eingestellt werden, um mehr Fluid zu fördern, wenn der Druck im Ringraum zu niedrig ist. Dagegen muss im Motorbetrieb bei einem zu niedrigen Druck im Ringraum das Verdrängungsvolumen verkleinert werden, um ein stärkeres Anstauen von Druckmittel zu bewirken. Herkömmliche hydromechanische Druckregelventile können jedoch nur den Pumpenbetrieb der verstellbaren, anderen Hydromaschine regeln.

In der DE 198 42 534 A1 ist eine weitere Ausführungsform einer hydraulischen Anordnung gezeigt, bei der ein Zylinderraum des Differentialzylinders an eine konstante Hydromaschine angeschlossen ist, die von einer verstellbaren Hydromaschine antreibbar ist. Letztgenannte ist einerseits mit einem Tank und andererseits über eine Druckmittelleitung mit aufgeprägtem Druck mit einem Ringraum des Differentialzylinders verbunden. Die Druckbeaufschlagung der Druckmittelleitung und des Ringraumes erfolgt über eine Hydropumpe, wobei der Druck im Ringraum über ein Druckbegrenzungsventil begrenzt ist, über das Druckmittel aus der Druckmittelleitung zum Tank hin abgedrosselt werden kann.

Nachteilig an dieser Lösung ist nicht nur, dass die über die Hydropumpe aufwändig aufgebaute Druckenergie über das Druckbegrenzungsventil bei dessen Öffnen zum Tank hin verloren geht, sondern dass die dabei entstehende Wärme zudem rückgekühlt werden muss.

In der DE 40 08 792 A1 ist eine weitere Ausführungsform einer hydraulischen Anordnung gezeigt, bei der ein Zylinderraum des Differentialzylinders an zwei Hydromaschinen in Form von verstellbaren Hydropumpen angeschlossen ist, die über eine gemeinsame Triebwelle antreibbar sind. Eine der Verstellpumpen ist dabei mit einem Tank und die andere mit dem Ringraum des Differentialzylinders verbunden, wodurch der Kolben des Differentialzylinders unabhängig von seiner Betätigungsrichtung auf beiden Seiten hydraulisch eingespannt ist.

Zwar reduziert diese Lösung die angesprochenen Drosselverluste, nachteilig ist jedoch, dass die Regelung wenigstens einer der Verstellpumpen in Abhängigkeit von über Druckmesseinrichtungen erfassten Druckwerten des Zylinderraums und des Ringraums erfolgt, was einen zusätzlichen vorrichtungstechnischen Aufwand darstellt.

Dem gegenüber liegt der Erfindung die Aufgabe zugrunde, eine vorrichtungstechnisch einfacher ausgestaltete hydraulische Anordnung zu schaffen, mit der eine Hydromaschine in verschiedenen Betriebsarten energieeffizient regelbar ist.

Die Aufgabe wird gelöst durch eine hydraulische Anordnung mit den Merkmalen des Patentanspruchs 1.

Sonstige vorteilhafte Weiterbildungen der Erfindung sind Gegenstand der Unteransprüche 2 bis 15.

Eine hydraulische Anordnung hat eine erste Hydromaschine mit verstellbarem Verdrängungsvolumen und einen Stellzylinder mit einem Stellkolben zur Verstellung des Verdrängungsvolumens. Der Stellkolben grenzt an zumindest eine Stellkammer des Stellzylinders an, die im Folgenden als erste Stellkammer bezeichnet sein möge. Über den Stellkolben können im Stellzylinder auch zwei mit Druckmittel beaufschlagbare, in entgegengesetzten Stellrichtungen wirkende Stellkammern voneinander abgegrenzt sein. Weiterhin hat die hydraulische Anordnung ein erstes Regelventil, über dessen Regelfunktion in einer ersten Betriebsart der ersten Hydromaschine eine Druckmittelzufuhr in die erste Stellkammer hinein und eine Druckmittelabfuhr daraus heraus steuerbar ist. Auf diese Weise ist über einen Hub des Stellzylinders oder Stellkolbens und die damit einhergehende Verstellung des Verdrängungsvolumens ein Betriebsparameter der ersten Hydromaschine regelbar. Erfindungsgemäß weist die hydraulische Anordnung ein betätigbares, insbesondere schaltbares Mittel auf, über dessen Betätigung, insbesondere Schaltung, die Regelfunktion des ersten Ventils deaktivierbar und eine Regelfunktion eines zweiten Regelventils der Anordnung aktivierbar ist. Dabei ist über das zweite Regelventil die Druckmittelzufuhr und Druckmittelabfuhr der ersten Stellkammer in einer zweiten Betriebsart der ersten Hydromaschine steuerbar.

Das Mittel in Zusammenwirken mit dem ersten und dem zweiten Regelventil bietet eine vorrichtungstechnisch einfache Lösung, die erste Hydromaschine in ihren verschiedenen Betriebsarten mit unterschiedlichen Regelfunktionen zu regeln.

Es sind mehr als zwei Betriebsarten möglich, je nachdem, welche Aufgabe die erste Hydromaschine in welcher Betriebsart zu erfüllen hat. Jeder weiteren Betriebsart ist dann vorzugsweise ein weiteres Regelventil zugeordnet, das über das Mittel oder ein weiteres Mittel entsprechend der weiteren Betriebsart aktivierbar oder deaktivierbar ist. Vorzugsweise ist das Mittel elektromagnetisch betätigbar.

Besonders bevorzugt ist die erste Hydromaschine als verstellbare Axialkolbenmaschine in Schrägscheibenbauweise ausgeführt, deren Schrägscheibe an einer verschwenkbaren Schwenkwiege angeordnet ist, wobei der Stellkolben oder der Stellzylinder mit der Schwenkwiege verbunden ist.

Besonders vorteilhaft erweist sich die hydraulische Anordnung in einer Weiterbildung, bei der die erste Betriebsart ein Motorbetrieb und die zweite Betriebsart ein Pumpenbetrieb ist, und beiden Betriebsarten eine jeweils andere Drehrichtung einer Triebwelle der ersten Hydromaschine zugeordnet ist. Die notwendige Umkehrung des Wirkprinzips der Regelung beim Wechsel zwischen den beiden Betriebsarten, also der Wechsel zwischen einer Motor- und einer Pumpenregelung, erfolgt dann durch die einfache Betätigung oder Nichtbetätigung des Mittels.

In einer besonders bevorzugten Weiterbildung weist die Anordnung eine zweite Hydromaschine auf, wobei die Anordnung derart ausgestaltet ist, dass die erste Hydromaschine eine andere der Betriebsarten aufweist als die zweite Hydromaschine. Dies kann beispielsweise dadurch realisiert werden, dass eine Triebwelle der zweiten Hydromaschine drehfest mit der Triebwelle der ersten Hydromaschine verbunden ist, wodurch Drehrichtungen der beiden Hydromaschinen gleichsinnig sind.

In einer bevorzugten Weiterbildung der Anordnung ist über die erste Hydromaschine ein erster Zylinderraum eines Hydrozylinders der Anordnung, insbesondere ein Ringraum eines Differentialzylinders, und über die zweite Hydromaschine ein zweiter Zylinderraum des Hydrozylinders, insbesondere des Differentialzylinders, mit Druckmittel beaufschlagbar. Über die unterschiedlichen Betriebsarten der beiden Hydromaschinen ist somit ein zwischen den beiden Räumen befindlicher Kolben des Zylinders einspannbar. Vorteil hierbei ist, dass die Einspannung erfindungsgemäß durch die Regelung des Drucks und nicht durch Abdrosselung überschüssig erzeugten Drucks wie im Stand der Technik gezeigt erfolgt. Dadurch ist die Anordnung energieeffizienter betreibbar und der Aufwand zur Rückkühlung des Druckmittels ist verringert. Eine derartige hydraulische Anordnung eignet sich besonders für industrielle Automationsanwendungen, insbesondere für Direkt- oder Indirektantriebe für Pressen, Spritzgussmaschinen oder Biegemaschinen, deren hydraulischer Verbraucher, insbesondere der Hydrozylinder, drehzahlgeregelt mit Druckmittel versorgt wird.

In einer bevorzugten Weiterbildung ist über die Druckmittelzufuhr und die Druckmittelabfuhr ein Hochdruck- oder Arbeitsdruck der ersten Hydromaschine oder ein davon abhängiger Druck regelbar. Dabei ist über die Betätigung des Mittels ein Ventilkörper des zweiten Regelventils entgegen einem Druckäquivalent eines Sollwertgebers des zweiten Regelventils mit dem Hochdruck oder dem davon abhängigen Druck oder mit einem Hilfsdruck der Anordnung beaufschlagbar, insbesondere beaufschlagt. Zudem ist unabhängig von der Betätigung ein Ventilkörper des ersten Regelventils entgegen einem Druckäquivalent eines Sollwertgebers des ersten Regelventils mit dem Hochdruck oder dem davon abhängigen Druck oder dem Hilfsdruck beaufschlagt. Die Aktivierung der Regelfunktion des zweiten Regelventils erfolgt somit über die Beaufschlagung von dessen Ventilkörper mit einem Istwert des zu regelnden Drucks. Dementsprechend erfolgt die Deaktivierung der Regelfunktion des zweiten Regelventils durch eine Nicht-Beaufschlagung des Ventilkörpers.

In einer bevorzugten, weitergebildeten Variante der Anordnung ist ein Sollwert des Sollwertgebers des ersten Regelventils größer als ein Sollwert des Sollwertgebers des zweiten Regelventils. Auf diese einfache Weise kann sichergestellt werden, dass bei Betätigung des Mittels, wenn also der Ventilkörper des zweiten Regelventils mit dem Hochdruck oder dem davon abhängigen Druck beaufschlagt ist, nur die Regelfunktion des ersten Regelventils aktiviert ist. Zwar ist der Ventilkörper des ersten Regelventils ebenfalls mit einem Istwert der zu regelnden Größe, nämlich dem Druck beaufschlagt, jedoch kann dessen Regelfunktion nicht wirksam werden, da das zweite Regelventil mit dem geringeren Sollwert den Druck nie soweit ansteigen lassen wird, als dass der Ventilkörper des ersten Regelventils in eine Regelposition geraten könnte.

In einer bevorzugten, weitergebildeten Variante der Anordnung ist der Ventilkörper des ersten Regelventils über die Betätigung, in gleicher Wirkrichtung wie sie das Druckäquivalent Sollwertgebers des ersten Regelventils aufweist, mit dem Hochdruck oder dem davon abhängigen Druck oder mit dem Hilfsdruck beaufschlagt. Auf diese Weise ist der Ventilkörper des ersten Regelventils beidseitig vom gleichen Druck beaufschlagt und, abgesehen vom bereits erwähnten Druckäquivalent, druckausgeglichen. Das Druckäquivalent bewirkt nun, dass der Ventilkörper des ersten Regelventils in seine Ausgangsstellung festgelegt ist, wodurch die Regelfunktion des ersten Regelventils während der Betätigung deaktiviert ist. Da zur Festlegung nur ein kleines Druckäquivalent des Sollwertgebers nötig ist, wird über die beschriebene druckausgeglichene Beaufschlagung erreicht, dass am ersten Regelventil sogar ein geringerer Sollwert als am zweiten Regelventil eingestellt werden kann.

In einer bevorzugten Weiterbildung ist das Mittel über ein Ventil ausgebildet, das einen Hochdruckanschluss hat, der fluidisch mit einem Hochdruckanschluss der ersten Hydromaschine oder mit einer Hilfsdruckmittelquelle verbindbar ist. Weiterhin hat das Ventil einen Tankanschluss, der fluidisch mit einer Druckmittelsenke verbunden ist. Des Weiteren hat das Ventil einen Arbeitsanschluss, der über Arbeitsanschlüsse der Regelventile mit der ersten Stellkammer fluidisch verbindbar ist.

Besonders bevorzugt sind alle genannten Ventile auf der ersten Hydromaschine angeordnet, so dass die die hydraulische Anordnung besonders kompakt ausgebildet ist.

Das Ventil ist vorzugsweise vorrichtungstechnisch einfach als 3/2-Wegeschaltventil ausgebildet oder es ist vorzugsweise über ein stetig verstellbares 3/3-Wegeproportionalventil mit Übergangsstellungen ausgebildet.

In einer bevorzugten Weiterbildung hat das erste Regelventil einen Hochdruckanschluss, der fluidisch mit dem Hochdruckanschluss des Ventils verbunden ist, und einen ersten Arbeitsanschluss, der fluidisch mit der ersten Stellkammer verbunden ist.

Das zweite Regelventil hat in einer bevorzugten Weiterbildung einen Tankanschluss, der fluidisch mit der Druckmittelsenke verbunden ist, und einen ersten Arbeitsanschluss, der fluidisch mit einem zweiten Arbeitsanschluss des ersten Regelventils verbunden ist, und einen zweiten Arbeitsanschluss, der fluidisch mit dem Arbeitsanschluss des Ventils verbunden ist.

Besonders bevorzugt weist wenigstens einer der Sollwertgeber, vorzugsweise beide, eine einstellbare Feder auf, über die der zugehörige Ventilkörper mit dem bereits erwähnten Druckäquivalent in seine Ausgangsstellung vorspannbar ist, in welcher die Arbeitsanschlüsse des zugehörigen Regelventils fluidisch miteinander verbunden und vom anderen Anschluss des zugehörigen Regelventils fluidisch getrennt sind. Die Arbeitsanschlüsse sind dann im Falle des ersten Regelventils von dessen Druckanschluss und im Falle des zweiten Regelventils von dessen Tankanschluss fluidisch getrennt.

In einer bevorzugten Weiterbildung ist das Ventil über seine Betätigung in eine Schaltstellung schaltbar, in welcher der Druckanschluss des Ventils mit dessen Arbeitsanschluss verbunden und der Tankanschluss des Ventils abgesperrt ist. Über diese Schaltstellung wird dann die Regelfunktion des zweiten Regelventils aktiviert und die des ersten Regelventils deaktiviert.

In einer bevorzugten Weiterbildung hat das Ventil eine insbesondere federbelastete Ausgangsstellung, in welcher sein Arbeitsanschluss mit seinem Tankanschluss fluidisch verbunden und sein Druckanschluss abgesperrt ist. In dieser Ausgangsstellung ist die Regelfunktion des zweiten Regelventils wie bereits erwähnt deaktiviert und die des ersten Regelventils aktiviert.

Das 3/3-Wegeproportionalventil ist vorzugsweise derart ausgebildet, dass in seinen Übergangsstellungen sein Arbeitsanschluss mit seinem Tankanschluss und Druckanschluss gedrosselt fluidisch verbunden ist. Zu diesem Zweck weist der Ventilkörper des 3/3-Wegeproportionalventils eine negative Überdeckung mit den beiden genannten Anschlüssen zugeordneten Druckräumen auf. Ist eine Übergangsstellung eingenommen, so wird zwischen dem Druck- und dem Tankanschluss ein Druck abgegriffen, der dann über die Arbeitsanschlüsse der beiden Regelventile in der ersten Stellkammer ansteht.

Dabei erweist sich eine Weiterbildung der Anordnung als vorteilhaft, bei der der Ventilkörper des 3/3-Wegeproportionalventils über eine Federanordnung in eine der Übergangsstellungen vorgespannt, insbesondere zentriert ist, und die Federanordnung in Anlage mit einem Rücckoppelungshebelanordnung ist, über die eine Position des Stellkolbens oder der Stellzylinders an den Ventilkörper des 3/3-Wegeproportionalventils rückmeldbar ist. Über die Federanordnung und die Rückkoppelungshebel ist so eine Nullstellung des Stellzylinders oder Stellkolbens haltbar, da jede Bewegung des Stellzylinders oder Stellkolbens aus einer Nullstellung heraus eine Gegenreaktion des 3/3-Wegeproportionalventils bewirkt, in der dieses eine Verbindung von der ersten Stellkammer über die Arbeitsanschlüsse der Regelventile und den Arbeitsanschluss des Ventils hin zur Druckmittelsenke öffnet.

In einer besonders bevorzugten Weiterbildung weist die Anordnung eine Druckmittelquelle auf, die unabhängig oder abhängig von der Betriebsart, vorzugsweise über ein zum Druckanschluss des Ventils hin öffnendes Rückschlagventil, fluidisch mit dem Druckanschluss des Ventils verbindbar ist. Über diese Druckmittelquelle kann insbesondere beim drucklosen Anfahren der Anordnung eine erste Erhöhung des Verdrängungsvolumens der ersten Hydromaschine durch Befüllen der ersten Stellkammer mit Druckmittel provoziert werden.

In einer bevorzugten Weiterbildung ist am Stellzylinder ein insbesondere einstellbarer Anschlag vorgesehen. Dieser ist vorzugsweise so eingestellt, dass ein Hub des Stellzylinders oder des Stellkolbens - je nachdem, welcher zur Verstellung des Verdrängungsvolumens beweglich ausgebildet ist - ausgehend von einer Nullstellung in nur eine Richtung ermöglich ist. Im Falle der Axialkolbenmaschine in Schrägscheibenbauweise ist so ein Durchschwenken der Schwenkwiege unterbunden und jeder Drehrichtung eindeutig genau eine der Betriebsarten zugeordnet.

Mehrere Ausführungsbeispiele einer erfindungsgemäßen hydraulischen Anordnung sind in den Zeichnungen dargestellt. Anhand der Figuren dieser Zeichnungen wird die Erfindung nun näher erläutert.

Es zeigen
- Figur 1: ein erstes Ausführungsbeispiel in einer Grundstellung und zu Beginn eines Ausfahrens eines Pressenkolbens,
- Figur 2: das Ausführungsbeispiel gemäß Figur 1 beim Ausfahren des Pressenkolbens,
- Figur 3: das Ausführungsbeispiel der vorangegangenen Figuren mit dem Pressenkolben am Anschlag,
- Figur 4: das Ausführungsbeispiel der vorangegangenen Figuren zu Beginn und während eines Einfahrens des Pressenkolbens,
- Figur 5: das Ausführungsbeispiel der vorangegangenen Figuren beim Halten einer Position des Pressenkolbens,
- Figur 6: ein zweites Ausführungsbeispiel und
- Figur 7: ein drittes Ausführungsbeispiel

Gemäß Figur 1 hat eine hydraulische Anordnung 1 eine erste Hydromaschine 2 und eine zweite Hydromaschine 4, deren Triebwellen 6 und 8 drehfest miteinander verbunden sind. Beide Hydromaschinen 2, 4 sind mit verstellbarem Verdrängungsvolumen ausgeführt und so angeordnet, dass bei linksdrehenden Triebwellen 6, 8 die erste Hydromaschine 2 als Betriebsart einen Motorbetrieb und die zweite Hydromaschine 4 als Betriebsart einen Pumpenbetrieb aufweist. Bei rechtsdrehenden Triebwellen 6, 8 weisen die Hydromaschinen 2, 4 umgekehrte Betriebsarten auf. Beide Hydromaschinen 2, 4 sind über eine Triebwelle 10 mit einem drehzahlvariabel betreibbaren Elektromotor 12 gekoppelt und von diesem angetrieben. Die Hydromaschinen 2, 4 sind im offenen hydraulischen Kreislauf betrieben, wobei ein Niederdruckanschluss S der ersten Hydromaschine 2 fluidisch mit einem Tank T und ihr Hochdruckanschluss P mit einem Arbeitsanschluss B eines als Differenzialzylinder ausgestalteten Hydrozylinders 14 verbunden ist. Ein Niederdruckanschluss S der Hydromaschine 4 ist mit dem Tank T und ihr Hochdruckanschluss P mit einem Arbeitsanschluss A des Hydrozylinders 14 verbunden. Letztgenannter hat einen Kolben 16, der einen mit dem Arbeitsanschluss A fluidisch verbundenen Zylinderraum 18 von einem mit dem Arbeitsanschluss B verbundenen Ringraum 20 trennt. Am Kolben 16 setzt eine Kolbenstange 22 an, die den Ringraum 20 radial innen begrenzt und ein Zylindergehäuse des Hydrozylinders 14 nach außen hin durchsetzt. Ein Verhältnis einer ringraumseitigen Kolbenfläche zu einer bodenseitigen Kolbenfläche des Kolbens 16 beträgt im gezeigten Ausführungsbeispiel etwa 1:10. Über den Hydrozylinder 14 und dessen Kolbenstange 22 ist ein Stempel einer hydraulischen Presse angetrieben (nicht dargestellt). Eine Zylinderachse 24 sei dabei vertikal ausgerichtet, so dass eine Gewichtskraft des Kolbens 16 und der Kolbenstange 22 auf dem Druckmittel im Ringraum 20 lastet. Grundsätzlich ist auch eine horizontale Ausrichtung oder eine Ausrichtung der Zylinderachse zwischen vertikal und horizontal möglich.

Zur Verstellung des Verdrängungsvolumens der ersten Hydromaschine 2 weist die Anordnung 1 einen Stellzylinder 26 mit einem darin axial verschieblich angeordneten Stellkolben 28 auf. Der Stellzylinder 26 hat eine erste Stellkammer 30, die über den Stellkolben 28 von einer entgegenwirkenden, zweiten Stellkammer 32 getrennt ist. Eine am Stellkolben 28 ansetzende Kolbenstange 34 durchsetzt die zweite Stellkammer 32 und ein Zylindergehäuse des Stellzylinders 26 und ist mit einem verstellbaren Hubelement der Hydromaschine 2 zur Verstellung von deren Verdrängungsvolumen gekoppelt. Da die erste Hydromaschine 2 als Axialkolbenmaschine in Schrägscheibenbauweise ausgeführt ist, ist dieses Hubelement eine Schrägscheibe, die, weil sie verschwenkbar ist, auch Schwenkwiege genannt wird. In der ersten Stellkammer 30 ist ein einstellbarer Anschlag 36 vorgesehen, der eine Hubbewegung des Kolbens 28 derart begrenzt, dass die Verschwenkung der Schwenkwiege lediglich zwischen einem Verdrängungsvolumen V_{g0} = 0 und einem maximalen Verdrängungsvolumen von V_{gmax} verstellbar ist. Somit ist ein Durchschwenken der Schwenkwiege über das Verdrängungsvolumen V_{g0} hinaus verhindert. Im Übrigen ist der Stellkolben 28 über zwei entgegengesetzt wirkende Federn in die Stellung V_{g0} zentriert.

Von einer in den Hochdruckanschluss P der ersten Hydromaschine 2 mündenden Druckmittelleitung 38 zweigt eine Druckmittelleitung 40 ab, in der ein Rückschlagventil 42 angeordnet ist, das von der Druckmittelleitung 38 hin zur Druckmittelleitung 40 öffnet. Die Druckmittelleitung 40 ist an die zweite Stellkammer 32 des Stellzylinders 26 angeschlossen. Eine Beschickung der zweiten Stellkammer 32 mit Druckmittel über die Druckmittelleitung 40 bewirkt dabei eine Reduzierung des Verdrängungsvolumens der Hydromaschine 2 in Richtung V_{g0}. Von der Druckmittelleitung 40 zweigt eine Druckmittelleitung 44 ab, die mit einem Hochdruckanschluss P eines 3/3-Wegeproportionalventils 46 verbunden ist. Dieses ist über einen Elektromagneten 48 aus einer Ausgangsstellung (a) oder aus Übergangsstellungen (c) in eine Schaltstellung (b) betätig- oder schaltbar. In der unbetätigten Ausgangsstellung (a) ist der Hochdruckanschluss P des 3/3-Wegeproportionalventils 46 abgesperrt und dessen Arbeitsanschluss A mit dessen Tankanschluss T verbunden. An den Arbeitsanschluss A des 3/3-Wegeproportionalventils 46 ist eine Druckmittelleitung 50 und an den Tankanschluss T eine Druckmittelleitung 52 angeschlossen. In der Ausgangsstellung (a) ist somit die Druckmittelleitung 50 über die Druckmittelleitung 52 zum Tank T hin entlastet. In der Schaltstellung (b) hingegen ist der Hochdruckanschluss P mit dem Arbeitsanschluss A des Wegeproportionalventils 46 verbunden und der Tankanschluss T abgesperrt. In den Übergangsstellungen (c) sind die Anschlüsse P und T des 3/3-Wegeproportionalventils 46 in gedrosselter Druckmittelverbindung mit dessen Arbeitsanschluss A.

Zur Rückkopplung der Position des Stellkolbens 28 - und damit des Verdrängungsvolumens V_{g} der Hydromaschine 2 - auf das 3/3-Wegeproportionalventil 46, ist die Kolbenstange 34 über eine Rückkopplungshebelanordnung 54 und eine Federanordnung 56 mit einem Ventilkörper 58 des 3/3-Wegeproportionalventils 46 gekoppelt.

Der Ventilkörper 58 ist dabei über zwei gleich starke und einander entgegenwirkende Federn der Federanordnung 56 in eine mittlere der Übergangsstellungen (c) zentriert. Zudem Seiten des Ventilkörpers, an denen die Federanordnung 56 angreift, über jeweils eine Druckmittelleitung 60 und eine Dämpfungsdüse 62 zum Tank T hin entlastet. Auf den Ventilkörper 58 wirkende Stellkräfte sind somit die des Elektromagneten 48 und der Federanordnung 56 im Falle von Verdrängungsvolumina von V_{g} > V_{g0}.

Weiterhin hat die Anordnung ein erstes Regelventil 64 zur Regelung des Druckes am Hochdruckanschluss P der ersten Hydromaschine 2 in deren Betriebsart Motorbetrieb und ein zweites Regelventil 66 zur Regelung dieses Druckes in der Betriebsart Pumpenbetrieb. Beide Regelventile 64, 66 weisen jeweils einen ersten Arbeitsanschluss A₁ und einen zweiten Arbeitsanschluss A₂ auf. Das erste Regelventil 64 hat zudem einen Hochdruckanschluss P und das zweite Regelventil 66 einen Tankanschluss T. Beide Regelventile 64, 66 sind als stetig verstellbares 3/2-Wegeventil ausgestaltet. Der Hochdruckanschluss P des ersten Regelventils 64 ist fluidisch über die Druckmittelleitung 44 mit dem Hochdruckanschluss P des 3/3-Wegeproportionalventils 46 und der erste Arbeitsanschluss A₁ des ersten Regelventils 64 ist über eine Druckmittelleitung 68 mit der ersten Stellkammer 30 des Stellzylinders 26 verbunden. Auch in der Druckmittelleitung 68 ist eine Dämpfungsdüse 62 angeordnet. Der Tankanschluss T des zweiten Regelventils 66 ist fluidisch über eine Druckmittelleitung 70 mit dem Tank T und der erste Arbeitsanschluss A₁ des zweiten Regelventils 66 ist fluidisch mit dem zweiten Arbeitsanschluss A₂ des ersten Regelventils 64 verbunden. Der zweite Arbeitsanschluss A₂ des zweiten Regelventils 66 ist fluidisch mit dem Arbeitsanschluss A des 3/3-Wegeproportionalventils 46 verbunden.

Zur Ausbildung ihrer jeweiligen Regelfunktionen sind die beiden Regelventile 64, 66, genauer gesagt deren Ventilkörper 72, 74, wie folgt mit Druckmittel beaufschlagt: Der Ventilkörper 72 des ersten Regelventils 64 ist über die Druckmittelleitung 44 permanent mit dem am Hochdruckanschluss P der ersten Hydromaschine 2 oder einem davon abhängigen Druck oder einem in der Druckmittelleitung 40 anstehenden Hilfsdruck p_{H}, entgegen einem Druckäquivalent eines als einstellbare Feder ausgebildeten Sollwertgebers 76, beaufschlagt. Der Ventilkörper 74 des zweiten Regelventils 66 ist mit einem in der Druckmittelleitung 50 anstehenden Druck entgegen einem Druckäquivalent eines Sollwertgebers 78, der ebenso als einstellbare Feder ausgebildet ist, beaufschlagt. Die Sollwertgeber 76, 78 spannen die Ventilkörper 72, 74 jeweils in ihre Ausgangsstellung (a) vor, in der die Arbeitsanschlüsse A₁, A₂ des jeweiligen Regelventils miteinander verbunden und dessen anderer Anschluss von den Arbeitsanschlüssen A₁, A₂ getrennt ist. Gleichwirkend mit dem an ihm wirkenden Druckäquivalent ist jeder Ventilkörper 72, 74 mit dem Druck in der Druckmittelleitung 70, welche mit dem Tank T verbunden ist, beaufschlagt.

Beide Arbeitsanschlüsse A₁, A₂ des ersten Regelventils 64 sind über eine Bypassleitung 80 und eine darin angeordnete Dämpfungsdüse 62 in permanenter Druckmittelverbindung.

Es folgt eine Beschreibung der Funktionsweise der hydraulischen Anordnung 1 in verschiedenen Phasen der Betätigung des Hydrozylinders 14. Als Ausgangssituation sei angenommen, dass eine Drehzahl n der Triebwelle 10 gleich null ist und sich der Kolben 16 in einer mittleren Stellung befindet, so dass ein Lastdruck im Ringraum 20 und damit am Hochdruckanschluss P der ersten Hydromaschine 2 lediglich aus der Gewichtskraft des Kolbens 16 und der Kolbenstange 22 inklusive einer Last resultiert. In dieser Grundstellung ist das 3/3-Wegeproportionalventil 46 unbetätigt, da der Elektromagnet 48 unbestromt ist. Entsprechend befindet sich das 3/3-Wegeproportionalventil 46 in einer seiner Übergangsstellungen (c). Des Weiteren befinden sich die beiden Regelventile 64, 66 in ihren Ausgangsstellungen (a), so dass die erste Stellkammer 30 mit dem Arbeitsanschluss A des 3/3-Wegeproportionalventils 46 verbunden ist. Gleichzeitig ist der Hochdruckanschluss P des 3/3-Wegeproportionalventils 46 mit der zweiten Stellkammer 32 verbunden. Aufgrund der unterschiedlichen Kolbenflächen des Kolbens 28 - die Kolbenfläche, die die zweite Stellkammer 32 begrenzt, ist um die Querschnittsfläche der Kolbenstange 34 reduziert - besteht eine Tendenz des Kolbens 28, sich in Richtung einer Vergrößerung des Verdrängungsvolumens V_{g} zu bewegen. Über die Rückkopplungshebelanordnung 54 und die Federanordnung 56 wird jedoch jede Verschiebung des Kolbens 28 auf den Ventilkörper 58 übertragen und führt zu einer Rückstellung des 3/3-Wegeproportionalventils 46 in die Ausgangsstellung (a), in der der Arbeitsanschluss A mit dem Tankanschluss T verbunden ist. Auf diese Weise reagiert das 3/3-Wegeproportionalventil 46 auf die Vergrößerung des Verdrängungsvolumens V_{g} mit der Verbindung der ersten Stellkammer 30 mit der Druckmittelsenke T, wodurch Druckmittel aus der ersten Stellkammer 30 zum Tank T hin abfließen kann und das Verdrängungsvolumen V_{g0} gehalten wird.

Es soll nun ein Ausfahren der Kolbenstange 22 erfolgen, wobei im Ringraum 20 ein Druck von 150 bar eingeregelt werden soll, um den Kolben 16 entgegen dem im Zylinderraum 18 wirkenden Druck der zweiten Hydromaschine 4 einzuspannen. Die Geschwindigkeit des Kolbens 16 beim Ausfahren ist folglich über den Ablauf von Druckmittel aus dem Ringraum 20 über die erste Hydromaschine 2 im Motorbetrieb bestimmt. Zum Ausfahren wird die Drehzahl des Elektromotors 12 derart erhöht, dass die Triebwellen 6, 8 und 10 links herum drehen. Dies entspricht dann dem Motor- oder Schluckbetrieb der ersten Hydromaschine 2 und dem Pumpen- oder Förderbetrieb der zweiten Hydromaschine 4. Zu Beginn steht dabei der Stellkolben 28 noch an seinem Anschlag 36, wodurch die erste Hydromaschine 2 das Verdrängungsvolumen V_{g0} aufweist. Aus der Druckmittelzufuhr in den Zylinderraum 18 resultiert ein Druckaufbau im Ringraum 20 und damit am Arbeitsanschluss B des Hydrozylinders 14 und am Hochdruckanschluss P der ersten Hydromaschine 2. Während dessen ist das 3/2-Wegeproportionalventil 46 wie vorbeschrieben immer noch in seinen Übergangs- oder Regelstellungen (c) und bewirkt, dass V_{g0} gehalten wird.

Überschreitet der Druck am Hochdruckanschluss P der Hydromaschine 2 den in der Druckmittelleitung 40 anstehenden Druck und ein Druckäquivalent des Rückschlagventils 42, so öffnet dieses und der Ringraum 20 gerät in Druckmittelverbindung mit der zweiten Stellkammer 32 und der Druckmittelleitung 44. Da das 3/3-Wegeproportionalventil 46 derart ausgestaltet ist, dass die Schaltstellung (b) ohne eine Betätigung des Elektromagneten 48 vom Ventilkörper 58 nicht einnehmbar ist, sind in dieser Betriebsart ausschließlich die Übergangsstellungen (c) und die Ausgangsstellung (a) des Ventilkörpers 58 möglich. Somit ist eine weitgehend ungedrosselte Verbindung der Druckmittelleitung 50 mit der Druckmittelleitung 44, in der der zu regelnde Druck ansteht, verhindert. Dem entsprechend ist die Regelfunktion des zweiten Regelventils 66 deaktiviert und nur das erste Regelventil 64 kann den Druck regeln. Die Deaktivierung der Regelfunktion des zweiten Regelventils 66 beruht folglich darauf, dass dieses nicht mit dem zu regelnden Druck beaufschlagt wird.

Solange in der Druckmittelleitung 44 der am Sollwertgeber 76 des ersten Regelventils 64 eingestellte Wert von 150 bar nicht erreicht wird, verbleibt das erste Regelventil in seiner Ausgangsstellung (a), so dass der ersten Stellkammer 30 kein Druckmittel zufließen kann. Folglich verbleibt das Verdrängungsvolumen der Hydromaschine 2 bei V_{g0}. Ab dem Wert von 150 bar in der Druckmittelleitung 44 spricht das erste Regelventil 64 an. Es folgt eine Regelung des Verdrängungsvolumens der ersten Hydromaschine 2 über letztgenanntes Regelventil 64, die anhand Figur 2 beschrieben wird.

Gemäß Figur 2 resultieren aus der Förderleistung der zweiten Hydromaschine 4 und der Schluckleistung der ersten Hydromaschine 2 Druckmittelvolumenströme Q₂, Q₁ in den Zylinderraum 18 hinein und aus dem Ringraum 20 heraus. Die zweite Hydromaschine 4 befindet sich somit im Pumpenbetrieb, die erste Hydromaschine 2 im Motorbetrieb. Nach wie vor ist der Elektromagnet 48 stromlos geschaltet, wodurch wie beschrieben die Regelfunktion des zweiten Regelventils 66 deaktiviert ist. Es sei nun angenommen, dass der Druck im Ringraum 20 den einzuregelnden Wert von 150 bar überschreitet. Damit liegt in der Druckmittelleitung 44 ein Druck an, der das Druckäquivalent des Sollwertgebers 76 des ersten Regelventils 64 überschreitet. Folglich wird der Ventilkörper 72 dieses Regelventils 64 aus der Ausgangsstellung (a) heraus in eine Regelstellung verschoben, in der der Hochdruckanschluss P mit dem ersten Arbeitsanschluss A₁ in Druckmittelverbindung gerät. Dem entsprechend wird der ersten Stellkammer 30 über den ersten Arbeitsanschluss A₁ und die Druckmittelleitung 68 Druckmittel zugeführt, was zur Verschiebung des Stellkolbens 28 in Richtung des maximalen Verdrängungsvolumens V_{gmax} führt. Bei gleichbleibender Drehzahl n des Elektromotors 12 und gleichbleibendem Verdrängungsvolumen der zweiten Hydromaschine 4 bleibt auch eine Bewegungsgeschwindigkeit des Kolbens 16 gleich, woraus bei ansteigendem Verdrängungsvolumen V_{g} der ersten Hydromaschine 2 ein Druckabfall im Ringraum 20 und der Druckmittelleitung 44 resultiert. Dem entsprechend sinkt der Druck in der Druckmittelleitung 44 wieder in Richtung der einzuregelnden 150 bar. Während dieses Vorgangs erfolgt permanent die Rückkopplung der Position des Stellkolbens 28 auf den Ventilkörper 58 des 3/3-Wegeproportionalventils 46 gemäß vorbeschriebener Wirkungsweise. An dieser Stelle sei erwähnt, dass das über die Regelstellungen des ersten Regelventils 64 der ersten Stellkammer 30 zufließende Druckmittelvolumen um einen Bypassvolumenstrom über die Bypassleitung 80 und die Dämpfungsdüse 62 reduziert ist. Die Bypassleitung 80 bewirkt somit einen kleinen Leckagestrom, der dazu führt, dass der Ventilkörper 72 des ersten Regelventils 64 stets kleine Regelbewegungen ausführt. Dadurch ist eine Losbrechkraft des Ventilkörpers 72 minimiert. Dies wirkt sich positiv auf das Ansprechverhalten des ersten Regelventils 64 aus.

Figur 3 zeigt den ausgefahrenen Kolben 16 am Anschlag. Dem entsprechend ist der Ringraum 20 minimal klein und der Zylinderraum 18 maximal groß. Über einen Positionssensor 88 wird dieser Betriebszustand detektiert. Über eine Steuereinheit 92 wird daraufhin die Drehzahl n des weiterhin links drehenden Elektromotors 12 stark reduziert, wobei die erste Hydromaschine 2 weiterhin im Motorbetrieb und die zweite Hydromaschine 4 im Pumpenbetrieb arbeiten. Das zweite Regelventil 66 befindet sich nach wie vor in seiner Ausgangsstellung (a). Nach wie vor ist der Elektromagnet 48 unbestromt, so dass der Ventilkörper 58 lediglich die Übergangsstellungen (c) und die Ausgangsstellung (a) einnehmen kann.

In dem Moment, in dem der Kolben 16 auf Anschlag gefahren ist, sinkt der aus der Bewegung des Kolbens 16 resultierende Druckmittelvolumenstrom Q₁ gemäß Figur 2 auf null ab. Aufgrund von Leckage kann das erste Regelventil 64 den geforderten Druck von 150 bar nicht halten, da die Leckage aufgrund des fehlenden Druckmittelvolumenstroms Q₁ nicht mehr ersetzt werden kann. Folglich drückt das Druckäquivalent des Sollwertgebers 76 den Ventilkörper 72 des ersten Regelventils 64 zurück in seine Ausgangsstellung (a), in der aus der ersten Stellkammer 30 Druckmittel über die Arbeitsanschlüsse A₁, A₂ und die Ausgangsstellung (a) und die Übergangsstellungen (c) des 3/3-Wegeproportionalventils 46 hin zum Tank T abfließt. Die Verschiebung des Stellkolbens 28 endet mit der Verstellung der ersten Hydromaschine 2 in ihr Verdrängungsvolumen V_{g0}. Die Drehzahl n des Elektromotors 12 ist dabei über die Steuereinrichtung 92 derart verstellt, dass eine Leckage aus dem Zylinderraum 18 und der darin angeschlossenen zweiten Hydromaschine 4 heraus ausgeglichen wird und der Kolben 16 mit einem im Zylinderraum 18 wirkenden Druck von 100 bar niedergehalten wird.

Aus der in Figur 3 dargestellten Anschlagssituation soll die Kolbenstange 22 nun gemäß Figur 4 wieder eingefahren werden. Hierzu muss über die erste Hydromaschine 2 der Ringraum 20 mit Druckmittel befüllt und über die zweite Hydromaschine 4 Druckmittel aus dem Zylinderraum 18 abgeführt werden. Somit muss die erste Hydromaschine 2 von ihrer ersten Betriebsart, dem Motorbetrieb, in ihre zweite Betriebsart, den Pumpenbetrieb, umgeschaltet werden. Die zweite Hydromaschine 4 muss in den Motorbetrieb wechseln. Dies erfolgt allein dadurch, dass die Drehrichtung des Elektromotors 12 von links- auf rechtsdrehend geschaltet wird. Da nun eine andere Wirkungsweise der Druckregelung für die erste Hydromaschine 2 im Pumpenbetrieb vorzusehen ist, wird der Elektromagnet 48 bestromt. Dadurch wird die Druckmittelleitung 50 über die Schaltstellung (b) des 3/3-Wegeproportionalventils 46 mit der Druckmittelleitung 44 verbunden und der dort anstehende Druck wirkt über die Druckmittelleitung 50 auf den Ventilkörper 74 des zweiten Regelventils 66. Dabei ist beim bisher gezeigten Ausführungsbeispiel für die Aktivierung der Regelfunktion des zweiten Regelventils 66 zwingend Voraussetzung, dass der Sollwert des Sollwertgebers 76 des ersten Regelventils 64 höher ist als der Sollwert des Sollwertgebers 78 des zweiten Regelventils. Dies ist hier durch den Sollwert des zweiten Regelventils 66 von 120 bar gegeben. Obwohl beide Ventilkörper 72, 74 beider Regelventile 64, 66 mit dem in der Druckmittelleitung 44 anstehenden Druck beaufschlagt sind, ergibt sich dabei die Deaktivierung des ersten Regelventils durch den genannten Unterschied der Sollwerte.

Zu Beginn des Einfahrens sei zunächst angenommen, dass beide Stellkammern 30, 32 des Stellzylinders 26 druckentlastet sind, wodurch der Stellkolben 28 in seiner Position V_{g0} steht. Zur Bewegung des Kolbens 16 in Figur 5 entgegen der Schwerkraft (in Figur 4 nach links) muss von der ersten Hydromaschine 2 Druckmittel in den Ringraum 20 gefördert werden. Hierzu muss die erste Stellkammer 30 mit Druckmittel befüllt werden, um ein Verdrängungsvolumen V_{g} > 0 zu erreichen. Da jedoch der Druck zwischen dem Arbeitsanschluss B und der Druckmittelleitung 44 wie vorbeschrieben in der Anschlagsituation des Kolbens 16 zusammengebrochen ist, kann die erste Hydromaschine 2 die zum Druckaufbau und zur Befüllung der ersten Stellkammer 30 notwendige Druckmittelmenge noch nicht liefern. Es ergibt sich die Notwendigkeit einer externen Hilfsdruckmittelquelle. Hierfür ist eine Hilfspumpe 82 vorgesehen, deren Druckanschluss über eine Druckmittelleitung mit einem Hilfsdruckanschluss P_{H} der ersten Hydromaschine 2 verbunden ist. Am Hilfsdruckanschluss P_{H} ist ein federbelastetes Rückschlagventil 84 angeordnet, das über eine Druckmittelleitung 86 mit der Druckmittelleitung 40 verbunden ist und hin zu dieser öffnet. Die Hilfspumpe 82 ist über eine Triebwelle 88 mit der ersten Hydromaschine 2 gekoppelt und wird folglich auch über den Elektromotor 12 angetrieben.

Die als Konstantpumpe ausgebildete Hilfspumpe 82 liefert einen Druck von 35 bar. Bei gegebener Drehzahl stehen somit 35 bar mit Öffnen des Rückschlagventils 84 in den Druckmittelleitungen 86, 40 und 44 an. Dieser Druck steht in der zweiten Stellkammer 32 an und wird über die Schaltstellung (b) des 3/3-Wegeproportionalventils 46 in die Druckmittelleitung 50 gemeldet. Aufgrund des geringen Druckes von 35 bar befinden sich beide Regelventile 64, 66 noch in ihren Ausgangsstellungen (a). Dadurch steht der Druck von 35 bar ebenso in der ersten Stellkammer 30 an. Da die wirksame Kolbenringfläche am Stellkolben 28 kleiner als dessen Kolbenbodenfläche ist, kommt es am Stellkolben 28 zu einem Kräfteungleichgewicht, wodurch das Verdrängungsvolumen in Richtung V_{gmax} erhöht wird. Daraus resultiert ein Druckaufbau in den Druckmittelleitungen 38, 40 und 44 bis das zweite Regelventil 66 beim eingestellten Sollwert von 120 bar anspricht.

Ab diesem Punkt erfolgt die Regelung des Druckes im Ringraum 20 über entsprechende Regelbewegungen des Ventilkörpers 74 des zweiten Regelventils 66, wobei bei einem Druck größer als 120 bar ein Ablauf von der ersten Stellkammer 30 über den ersten Arbeitsanschluss A₁ hin zum Tank T geöffnet und bei zu niedrigem Druck (kleiner 120 bar) geschlossen wird. Bei zu hohem Druck wird folglich das Verdrängungsvolumen der ersten Hydromaschine 2 verringert und bei zu niedrigem Druck erhöht, was einer klassischen Pumpenregelung entspricht.

Gemäß Figur 5 soll eine mittlere Position des Kolbens 16 gehalten werden. Da der Hydrozylinder 14 vertikal ausgerichtet ist und der Ringraum 20 mit der Gewichtskraft des Kolbens 16 und der Kolbenstange 22 inklusive einer Last belastet ist, muss zum Halten der Position die erste Hydromaschine 2 in ihrer Betriebsart Pumpenbetrieb arbeiten um ein Absenken des Kolbens 16 aufgrund von im System auftretender Leckage entgegenzuwirken. Über die Steuereinheit 92 wird dazu in Abhängigkeit der vom Lagesensor erfassten Position die Drehzahl n des Elektromotors 12 so gering gehalten, dass nur die Leckage ausgeglichen und eine Geschwindigkeit des Kolbens 16 von null gehalten wird.

Da die zweite Hydromaschine 4 weiterhin im Motorbetrieb betrieben wird, sinkt der Druck im Zylinderraum 18 auf Atmosphärendruck ab. Damit er nicht darunter absinkt, saugt die zweite Hydromaschine 4 über ein Rückschlagventil 86 Druckmittel an. Der Druck im Ringraum 20 ist gleich dem Lastdruck des ruhenden Kolbens 16 und der Kolbenstange 22 inklusive Last und somit geringer als 120 bar, da dieser Druckwert nur beim vorbeschriebenen eingespannten Einfahren der Kolbenstange 22 auftritt. Bei diesem geringen Druck befinden sich beide Regelventile 64, 66 in ihren Ausgangsstellungen (a). Da das zweite Regelventil 66 bei bestromten Magnet 48 aktiviert ist und der Druck von 100 bar kleiner als der am Sollwertgeber 78 eingestellte Sollwert von 120 bar ist, ist der Stellkolben 28 auf V_{gmax} ausgefahren.

Ein Vorteil des ersten Ausführungsbeispiels beruht darauf, dass das elektromagnetisch betätigbare 3/3-Wegeproportionalventil 46 zusammen mit der Rückkopplungshebelanordnung 54 und der Federanordnung 56 häufig standardmäßig zum Aufbau einer verstellbaren Hydromaschine vorgesehen ist. Derart vorbereitete Hydromaschinen sind dann mit nur noch wenig Aufwand um die genannten Regelventile 64, 66 zu ergänzen.

Die folgenden beiden Ausführungsbeispiele einer hydraulischen Anordnung 101; 201 entsprechen im Wesentlichen dem ersten Ausführungsbeispiel der vorangegangenen Beschreibung. Da Abweichungen vom ersten Ausführungsbeispiel lediglich im Bereich des vorbeschriebenen Ventils 46 und des Stellzylinders 26 vorgesehen sind, wird auf eine Darstellung des Hydrozylinders 14, der zweiten Hydromaschine 4, des Elektromotors 12, der Hydropumpe 82 und der Peripherie der vier genannten Komponenten verzichtet. Über die Ausführungsbeispiele gleichbleibende Komponenten der Anordnungen 1; 101; 201 sind mit gleichbleibenden Bezugszeichen versehen. Zur Verkürzung der Beschreibung wird lediglich auf die Unterschiede der Ausführungsbeispiele eingegangen.

Abweichend vom ersten Ausführungsbeispiel hat die hydraulische Anordnung 101 gemäß Figur 6 ein betätigbares Mittel 146, das als 3/2-Wegeschaltventil ausgebildet ist. Durch Bestromung des Elektromagneten 48 kann das 3/2-Wegeschaltventil 146 in die bereits beim ersten Ausführungsbeispiel besprochene Schaltstellung (b) geschaltet werden, wodurch die Druckmittelleitung 44 mit der Druckmittelleitung 50 verbunden und der Tankanschluss T des 3/2-Wegeschaltventil 146 abgesperrt ist. Auf diese Weise wird wie bereits beschrieben das zweite Regelventil 66 mit seiner Regelfunktion aktiviert. Über eine Feder 156 ist das Ventil 146 in seine Ausgangsstellung (a), die ebenso der Ausgangsstellung (a) des ersten Ausführungsbeispiels entspricht, vorgespannt. In diesem Zustand ist das erste Regelventil 64 mit seiner Regelfunktion aktiv und die Druckmittelleitung 50 ist über die Druckmittelleitung 52 mit dem Tank T verbunden, wohingegen sie gegen die Druckmittelleitung 44 abgesperrt ist. In der Ausgangsstellung (a) entlastet das 3/2-Wegeschaltventil 146 die erste Stellkammer 30 über die Arbeitsanschlüsse A₁, A₂ zum Tank T hin. Bei Verwendung des vorrichtungstechnisch einfach aufgebauten Ventils 146 entfällt die Notwendigkeit der Rückkopplungshebelanordnung 54 und der Federanordnung 56 gemäß dem ersten Ausführungsbeispiel. Da diese beiden Komponenten in der Regel über eine vorrichtungstechnisch komplexe Baugruppe ausgebildet sind, stellt das zweite Ausführungsbeispiel gemäß Figur 6 eine erhebliche vorrichtungstechnische Vereinfachung gegenüber dem ersten Ausführungsbeispiel dar. Eine weitere vorrichtungstechnische Vereinfachung bringt die Verwendung des Ventils 146 an einem Stellzylinder 126 der ersten Hydromaschine 2 mit sich. Es ergibt sich, dass auf eine Rückstellfeder in der ersten Stellkammer 30, wie sie beim ersten Ausführungsbeispiel notwendig war, verzichtet werden kann.

Das dritte Ausführungsbeispiel gemäß Figur 7 entspricht dem zweiten Ausführungsbeispiel gemäß Figur 6 bis auf eine geänderte Druckmittelbeaufschlagung des Ventilkörpers 72 des ersten Regelventils 64. Anstatt diesen gleichwirkend mit dem Druckäquivalent des Sollwertgebers 76 mit dem Druck in der Druckmittelleitung 70, die in Druckmittelverbindung mit dem Tank T steht, zu belasten, wird der Ventilkörper 72 in genannter Richtung über eine Druckmittelleitung 250 mit dem Druck in der Druckmittelleitung 50 belastet. Somit ist er bei Betätigung des 3/2-Wegeschaltventils 146 in seine Schaltstellung (b), wenn also das zweite Regelventil 66 in seiner Regelfunktion aktiviert werden soll, beidseitig mit dem Druck in der Druckmittelleitung 44 belastet. Da zudem das Druckäquivalent des Sollwertgebers 76 in Richtung der Ausgangsstellung (a) des ersten Regelventils 64 wirkt, ist der Ventilkörper 72 unabhängig vom Druck in der Druckmittelleitung 44 in die Ausgangsstellung (a) vorgespannt und somit in seiner Regelfunktion deaktiviert. Vorteil hierbei ist, dass anders als in den vorangegangenen Ausführungsbeispielen ein Sollwert am Sollwertgeber 76 eingestellt werden kann, der kleiner oder gleich dem Sollwert des Sollwertgebers 78 des zweiten Regelventils 66 ist. Diese geänderte Druckmittelbeaufschlagung des Ventilkörpers 72 erhöht somit die Flexibilität der hydraulischen Anordnung 201 bezüglich der Druckregelung in den verschiedenen Betriebsarten Pumpenbetrieb und Motorbetrieb der ersten Hydromaschine 2.

Offenbart ist eine hydraulische Anordnung mit einer verstellbaren Hydromaschine und einem einer ersten Betriebsart der Hydromaschine, insbesondere einem Motorbetrieb zugeordneten Regelventil, über dessen Regelung eine Stellkammer eines Stellzylinders der Hydromaschine mit Druckmittel beaufschlagbar ist. Zudem weist die Anordnung für eine zweite Betriebsart der Hydromaschine, insbesondere für einen Pumpenbetrieb, ein zweites Regelventil zur Druckmittelbeaufschlagung der Stellkammer auf. Über eine Betätigung eines Mittels der Anordnung ist eins der Regelventile aktivierbar oder deaktivierbar und das andere entsprechend deaktivierbar oder aktivierbar, so dass die Regelung in den unterschiedlichen Betriebsarten mit unterschiedlichen Wirkprinzipien und / oder Regelparametern erfolgen kann.

### Bezugszeichenliste

- 1; 101; 201: Hydraulische Anordnung
- 2: erste Hydromaschine
- 4: zweite Hydromaschine
- 6, 8, 10: Triebwelle
- 12: Elektromotor
- 14: Hydrozylinder
- 16: Kolben
- 18: Zylinderraum
- 20: Ringraum
- 22: Kolbenstange
- 24: Längsachse
- 26; 126: Stellzylinder
- 28: Stellkolben
- 30: Erste Stellkammer
- 32: Zweite Stellkammer
- 34: Kolbenstange
- 36: Anschlag
- 38, 40: Druckmittelleitung
- 42: Rückschlagventil
- 44: Druckmittelleitung
- 46; 146: 3/3-Wegeproportionalventil
- 48: Elektromagnet
- 50, 52: Druckmittelleitung
- 54: Rückkopplungshebelanordnung
- 56: Federanordnung
- 58: Ventilkolben
- 60: Druckmittelleitung
- 62: Dämpfungsdüse
- 64: Erstes Regelventil
- 66: Zweites Regelventil
- 68, 70: Druckmittelleitung
- 72, 74: Ventilkörper
- 76, 78: Sollwertgeber
- 80: Bypassleitung
- 82: Hydropumpe
- 84: Rückschlagventil
- 86: Rückschlagventil
- 88: Lagesensor
- 90: Signalleitung
- 92: Steuereinheit
- 94: Signalleitung
- 250: Druckmittelleitung

- A, A₁, A₂, B: Arbeitsanschluss
- P: Hochdruckanschluss
- P_{H}: Hilfsdruckanschluss
- S: Niederdruckanschluss
- T: Tankanschluss, Tank

## Patentansprüche

1. Hydraulische Anordnung mit einer ersten Hydromaschine (2) mit verstellbarem Verdrängungsvolumen (V_{g}), die zur Verstellung des Verdrängungsvolumens (V_{g}) einen Stellzylinder (26; 126) mit einem Stellkolben (28) hat, durch den im Stellzylinder (26; 126) eine Stellkammer (30) gebildet ist, mit einem ersten Regelventil (64), über dessen Regelfunktion in einer ersten Betriebsart der ersten Hydromaschine (2) eine Druckmittelzufuhr in die Stellkammer(30) hinein und eine Druckmitteabfuhr aus der Stellkammer (30) heraus steuerbar ist, wobei ein betätigbares Mittel (46; 146), über dessen Betätigung die Regelfunktion des ersten Regelventils (64) deaktivierbar und eine Regelfunktion eines zweiten Regelventils (66) der Anordnung, über das in einer zweiten Betriebsart der ersten Hydromaschine (2) die Druckmittelzufuhr und Druckmittelabfuhr zur und von der Stellkammer (30) steuerbar ist, aktivierbar ist.

2. Anordnung nach Anspruch 1, wobei die erste Betriebsart ein Motorbetrieb und die zweite Betriebsart ein Pumpenbetrieb ist und beiden Betriebsarten eine andere Drehrichtung einer Triebwelle (6) der ersten Hydromaschine zugeordnet ist.

3. Anordnung nach Anspruch 2 mit einer zweiten Hydromaschine (4), wobei die Anordnung (1; 101; 201) derart ausgestaltet ist, dass die erste Hydromaschine (2) eine andere der beiden Betriebsarten aufweist als die zweite Hydromaschine (4).

4. Anordnung nach einem der vorhergehenden Ansprüche, wobei über die Druckmittelzufuhr und Druckmittelabfuhr ein Hochdruck (p) der ersten Hydromaschine (2) oder ein davon abhängiger Druck regelbar ist, und wobei über die Betätigung ein Ventilkörper (74) des zweiten Regelventils (66) entgegen einem Druckäquivalent eines Sollwertgebers (78) des zweiten Regelventils (66) mit dem Hochdruck (p) oder dem davon abhängigen Druck oder mit einem Hilfsdruck (p_{H}) der Anordnung beaufschlagbar ist, und wobei unabhängig von der Betätigung ein Ventilkörper (72) des ersten Regelventils (64) entgegen einem Druckäquivalent eines Sollwertgebers (76) des ersten Regelventils (64), mit dem Hochdruck (p) oder dem davon abhängigen Druck oder dem Hilfsdruck (p_{H}) beaufschlagt ist.

5. Anordnung nach Anspruch 4, wobei ein Sollwert des ersten Regelventils (64) größer als ein Sollwert des zweiten Regelventils (66) ist.

6. Anordnung nach Anspruch 4, wobei der Ventilkörper (72) des ersten Regelventils (64) über die Betätigung, gleichwirkend mit dem Druckäquivalent des Sollwertgebers (76) des ersten Regelventils (64), mit dem Hochdruck (p) oder dem davon abhängigen Druck oder mit dem Hilfsdruck (p_{H}) beaufschlagt ist.

7. Anordnung nach Anspruch 6, wobei ein Sollwert des ersten Regelventils (64) kleiner als ein Sollwert des zweiten Regelventils (66) oder gleich groß ist.

8. Anordnung nach einem der vorhergehenden Ansprüche, wobei das Mittel über ein Ventil (46; 146) ausgebildet ist, das einen Hochdruckanschluss (P) hat, der fluidisch mit einem Hochdruckanschluss (P) der ersten Hydromaschine (2) oder mit einer Hilfsdruckmittelquelle (82) verbindbar, insbesondere verbunden ist, und das einen Tankanschluss (T) hat, der fluidisch mit einer Druckmittelsenke (T) verbindbar, insbesondere verbunden ist, und das einen Arbeitsanschluss (A) hat, der über Arbeitsanschlüsse (A₁, A₂) der Regelventile (64, 66) mit der Stellkammer (30) verbindbar, insbesondere verbunden ist.

9. Anordnung nach Anspruch 8, wobei das erste Regelventil (64) einen Hochdruckanschluss (P) hat, der fluidisch mit dem Hochdruckanschluss (P) des Ventils (46; 146) verbindbar, insbesondere verbunden ist, und einen ersten Arbeitsanschluss (A₁) hat, der fluidisch mit der Stellkammer (30) verbindbar, insbesondere verbunden ist.

10. Anordnung nach Anspruch 8 oder 9, wobei das zweite Regelventil (66) einen Tankanschluss (T) hat, der fluidisch mit der Druckmittelsenke (T) verbindbar, insbesondere verbunden ist, und einen ersten Arbeitsanschluss (A₁) hat, der fluidisch mit einem zweiten Arbeitsanschluss (A₂) des ersten Regelventils (66) verbindbar, insbesondere verbunden ist, und einen zweiten Arbeitsanschluss (A₂) hat, der fluidisch mit dem Arbeitsanschluss (A) des Ventils (46; 146) verbindbar, insbesondere verbunden ist.

11. Anordnung nach Anspruch 4 oder einem darauf rückbezogenen Anspruch, wobei die Sollwertgeber (76, 78) jeweils eine einstellbare Feder aufweisen, über die der zugehörige Ventilkörper (72, 74) in eine Ausgangsstellung (a) vorspannbar ist, in der die Arbeitsanschlüsse (A₁, A₂) des zugehörigen Regelventils (64, 66) fluidisch miteinander verbunden und vom anderen Anschluss (P, T) des zugehörigen Regelventils (64, 66) fluidisch getrennt sind.

12. Anordnung nach einem der Ansprüche 8 bis 11, wobei das Ventil (46; 146) über die Betätigung in eine Schaltstellung (b) schaltbar ist, in welcher der Hochdruckanschluss (P) des Ventils (46; 146) mit dessen Arbeitsanschluss (A) verbunden und der Tankanschluss (T) des Ventils (46; 146) abgesperrt ist.

13. Anordnung nach einem der Ansprüche 8 bis 12, wobei das Ventil eine Ausgangsstellung (a) hat, in welcher der Arbeitsanschluss (A) des Ventils (46; 146) mit dessen Tankanschluss (T) fluidisch verbunden und der Hochdruckanschluss (P) des Ventils (46; 146) abgesperrt ist.

14. Anordnung nach einem der Ansprüche 8 bis 13, wobei das Ventil als ein 3/2-Wegeschaltventil (146) ausgebildet ist, oder wobei das Ventil (46) als ein stetig verstellbares 3/3-Wegeproportionalventil (46) mit Übergangsstellungen (c) ausgebildet ist, in denen der Arbeitsanschluss (A) des 3/3-Wegeproportionalventils (46) mit dessen Tankanschluss (T) und Hochdruckanschluss (P) gedrosselt fluidisch verbunden ist.

15. Anordnung nach Anspruch 14, wobei ein Ventilkörper (58) des 3/3-Wegeproportionalventils (46) über eine Federanordnung (56) in eine der Übergangsstellungen (c) vorspannbar, insbesondere vorgespannt ist, und wobei die Federanordnung (56) in Anlage mit einem Hebel einer Rückkopplungshebelanordnung (54) ist, über die eine Position des Stellkolbens (28) oder des Stellzylinders (26) an den Ventilkörper (58) des 3/3-Wegeproportionalventils (46) rückmeldbar, insbesondere rückgemeldet ist.

## Claims

1. Hydraulic arrangement having a first hydraulic machine (2) with adjustable displacement volume (V_{g}), which, for the adjustment of the displacement volume (V_{g}), has an actuating cylinder (26; 126) with an actuating piston (28), by means of which an actuating chamber (30) is formed in the actuating cylinder (26; 126), having a first control valve (64), by means of the control function of which a pressure medium feed into the actuating chamber (30) and a pressure medium discharge out of the actuating chamber (30) are controllable in a first operating mode of the first hydraulic machine (2), wherein an actuatable means (46; 146), by the actuation of which the control function of the first control valve (64) is deactivatable and a control function of a second control valve (66) of the arrangement, by means of which the pressure medium feed and pressure medium discharge to and from the actuating chamber (30) are controllable, is activatable in a second operating mode of the first hydraulic machine (2).

2. Arrangement according to Claim 1, wherein the first operating mode is a motor mode and the second operating mode is a pump mode, and the two operating modes are assigned a different direction of rotation of a drive shaft (6) of the first hydraulic machine.

3. Arrangement according to Claim 2, having a second hydraulic machine (4), wherein the arrangement (1; 101; 201) is configured such that the first hydraulic machine (2) has a different one of the two operating modes than the second hydraulic machine (4).

4. Arrangement according to any of the preceding claims, wherein a high pressure (p) of the first hydraulic machine (2) or a pressure dependent thereon can be controlled by means of the pressure medium feed and pressure medium discharge, and wherein, by means of the actuation, a valve body (74) of the second control valve (66) can be acted on, counter to a pressure equivalent of a setpoint value generator (78) of the second control valve (66), with the high pressure (p) or the pressure dependent thereon or with an auxiliary pressure (p_{H}) of the arrangement, and wherein, independently of the actuation, a valve body (72) of the first control valve (64) is acted on, counter to a pressure equivalent of a setpoint value generator (76) of the first control valve (64), with the high pressure (p) or the pressure dependent thereon or the auxiliary pressure (p_{H}).

5. Arrangement according to Claim 4, wherein a setpoint value of the first control valve (64) is greater than a setpoint value of the second control valve (66).

6. Arrangement according to Claim 4, wherein the valve body (72) of the first control valve (64) is, by means of the actuation, acted on equivalently in terms of effect with the pressure equivalent of the setpoint value generator (76) of the first control valve (64), with the high pressure (p) or the pressure dependent thereon, or with the auxiliary pressure (p_{H}).

7. Arrangement according to Claim 6, wherein a setpoint value of the first control valve (64) is less than or equal to a setpoint value of the second control valve (66) .

8. Arrangement according to any of the preceding claims, wherein the means is formed by a valve (46; 146) which has a high-pressure port (P) fluidically connectable, in particular connected, to a high-pressure port (P) of the first hydraulic machine (2) or to an auxiliary pressure medium source (82), and which has a tank port (T) fluidically connectable, in particular connected, to a pressure medium sink (T), and which has a working port (A) connectable, in particular connected, via working ports (A₁, A₂) of the control valves (64, 66) to the actuating chamber (30).

9. Arrangement according to Claim 8, wherein the first control valve (64) has a high-pressure port (P) fluidically connectable, in particular connected, to the high-pressure port (P) of the valve (46; 146), and has a first working port (A₁) fluidically connectable, in particular connected, to the actuating chamber (30).

10. Arrangement according to Claim 8 or 9, wherein the second control valve (66) has a tank port (T) fluidically connectable, in particular connected, to the pressure medium sink (T), and has a first working port (A₁) fluidically connectable, in particular connected, to a second working port (A₂) of the first control valve (66), and has a second working port (A₂) fluidically connectable, in particular connected, to the working port (A) of the valve (46; 146).

11. Arrangement according to Claim 4 or any claim referred back thereto, wherein the setpoint value generators (76, 78) each have an adjustable spring by means of which the associated valve body (72, 74) can be preloaded into an initial position (a) in which the working ports (A₁, A₂) of the associated control valve (64, 66) are fluidically connected to one another and are fluidically separated from the other port (P, T) of the associated control valve (64, 66).

12. Arrangement according to any of Claims 8 to 11, wherein the valve (46; 146) is, by means of the actuation, switchable into a switching position (b) in which the high-pressure port (P) of the valve (46; 146) is connected to the working port (A) thereof and the tank port (T) of the valve (46; 146) is shut off.

13. Arrangement according to any of Claims 8 to 12, wherein the valve has an initial position (a) in which the working port (A) of the valve (46; 146) is fluidically connected to the tank port (T) thereof and the high-pressure port (P) of the valve (46; 146) is shut off.

14. Arrangement according to any of Claims 8 to 13, wherein the valve is designed as a 3/2-way switching valve (146), or wherein the valve (46) is designed as a continuously adjustable 3/3-way proportional valve (46) with transition positions (c) in which the working port (A) of the 3/3-way proportional valve (46) is fluidically connected in throttled fashion to the tank port (T) and high-pressure port (P) thereof.

15. Arrangement according to Claim 14, wherein a valve body (58) of the 3/3-way proportional valve (46) is preloadable, in particular preloaded, into one of the transition positions (c) by means of a spring arrangement (56), and wherein the spring arrangement (56) is in contact with a lever of a feedback lever arrangement (54), by means of which a position of the actuating piston (28) or of the actuating cylinder (26) can be fed back, in particular is fed back, to the valve body (58) of the 3/3-way proportional valve (46).

## Revendications

1. Système hydraulique comprenant une première machine hydraulique (2) à volume de refoulement réglable (V_{g}), laquelle comporte un cylindre de réglage (26 ; 126) doté d'un piston de réglage (28) pour le réglage du volume de refoulement (V_{g}), piston de réglage au moyen duquel une chambre de réglage (30) est formée dans le cylindre de réglage (26 ; 126), comprenant une première soupape de régulation (64) par le biais de la fonction de régulation de laquelle, dans un premier mode de fonctionnement de la première machine hydraulique (2), une alimentation en fluide sous pression dans la chambre de réglage (30) et une évacuation de fluide sous pression hors de la chambre de réglage (30) peuvent être commandées, dans lequel un moyen (46 ; 146) pouvant être actionné, par le biais de l'actionnement duquel la fonction de régulation de la première soupape de régulation (64) peut être désactivée et une fonction de régulation d'une deuxième soupape de régulation (66) du système peut être activée, par le biais de laquelle, dans un deuxième mode de fonctionnement de la première machine hydraulique (2), l'alimentation en fluide sous pression et l'évacuation de fluide sous pression dans et à partir de la chambre de réglage (30) peuvent être commandées.

2. Système selon la revendication 1, dans lequel le premier mode de fonctionnement est un fonctionnement de moteur et le deuxième mode de fonctionnement est un fonctionnement de pompe, et un autre sens de rotation d'un arbre d'entraînement (6) de la première machine hydraulique est associé aux deux modes de fonctionnement.

3. Système selon la revendication 2, comprenant une deuxième machine hydraulique (4), dans lequel le système (1 ; 101 ; 201) est conçu de telle sorte que la première machine hydraulique (2) présente un autre des deux modes de fonctionnement que celui de la deuxième machine hydraulique (4).

4. Système selon l'une des revendications précédentes, dans lequel, par le biais de l'alimentation en fluide sous pression et de l'évacuation de fluide sous pression, une haute pression (p) de la première machine hydraulique (2) ou une pression dépendante de celle-ci peut être régulée, et dans lequel, par le biais de l'actionnement, un corps (74) de la deuxième soupape de régulation (66) peut être soumis à la haute pression (p) ou à la pression dépendante de celle-ci ou à une pression auxiliaire (p_{H}) du système à l'encontre d'un équivalent de pression d'un transmetteur de valeur de consigne (78) de la deuxième soupape de régulation (66), et dans lequel, indépendamment de l'actionnement, un corps (72) de la première soupape de régulation (64) est soumis à la haute pression (p) ou à la pression dépendante de celle-ci ou à la pression auxiliaire (p_{H}) à l'encontre d'un équivalent de pression d'un transmetteur de valeur de consigne (76) de la première soupape de régulation (64).

5. Système selon la revendication 4, dans lequel une valeur de consigne de la première soupape de régulation (64) est supérieure à une valeur de consigne de la deuxième soupape de régulation (66).

6. Système selon la revendication 4, dans lequel le corps (72) de la première soupape de régulation (64) est, par le biais de l'actionnement, soumis à la haute pression (p) ou à la pression dépendante de celle-ci ou à la pression auxiliaire (p_{H}) en agissant de manière identique à l'équivalent de pression du transmetteur de valeur de consigne (76) de la première soupape de régulation (64).

7. Système selon la revendication 6, dans lequel une valeur de consigne de la première soupape de régulation (64) est inférieure ou égale à une valeur de consigne de la deuxième soupape de régulation (66).

8. Système selon l'une des revendications précédentes, dans lequel le moyen est réalisé par le biais d'une soupape (46 ; 146) qui comporte un raccord haute pression (P) qui peut être relié, en particulier est relié, fluidiquement à un raccord haute pression (P) de la première machine hydraulique (2) ou à une source de fluide sous pression auxiliaire (82), et qui comporte un raccord de réservoir (T) qui peut être relié, en particulier est relié, fluidiquement à un puits de fluide sous pression (T), et qui comporte un raccord de travail (A) qui peut être relié, en particulier est relié, à la chambre de réglage (30) par le biais de raccords de travail (A₁, A₂) des soupapes de régulation (64, 66).

9. Système selon la revendication 8, dans lequel la première soupape de régulation (64) comporte un raccord haute pression (P) qui peut être relié, en particulier est relié, fluidiquement au raccord haute pression (P) de la soupape (46 ; 146), et comporte un premier raccord de travail (A₁) qui peut être relié, en particulier est relié, fluidiquement à la chambre de réglage (30).

10. Système selon la revendication 8 ou 9, dans lequel la deuxième soupape de régulation (66) comporte un raccord de réservoir (T) qui peut être relié, en particulier est relié, fluidiquement au puits de fluide sous pression (T), et comporte un premier raccord de travail (A₁) qui peut être relié, en particulier est relié, fluidiquement à un deuxième raccord de travail (A₂) de la première soupape de régulation (66), et comporte un deuxième raccord de travail (A₂) qui peut être relié, en particulier est relié, fluidiquement au raccord de travail (A) de la soupape (46 ; 146).

11. Système selon la revendication 4 ou une revendication s'y rapportant, dans lequel les transmetteurs de valeur de consigne (76, 78) comprennent respectivement un ressort réglable par le biais duquel le corps de soupape (72, 74) associé peut être précontraint dans une position initiale (a) dans laquelle les raccords de travail (A₁, A₂) de la soupape de régulation (64, 66) associée sont reliés fluidiquement l'un à l'autre et sont séparés fluidiquement de l'autre raccord (P, T) de la soupape de régulation (64, 66) associée.

12. Système selon l'une des revendications 8 à 11, dans lequel la soupape (46 ; 146) peut être commutée dans une position de commutation (b) par le biais de l'actionnement, position dans laquelle le raccord haute pression (P) de la soupape (46 ; 146) est relié à son raccord de travail (A) et le raccord de réservoir (T) de la soupape (46 ; 146) est fermé.

13. Système selon l'une des revendications 8 à 12, dans lequel la soupape présente une position initiale (a) dans laquelle le raccord de travail (A) de la soupape (46 ; 146) est relié fluidiquement à son raccord de réservoir (T) et le raccord haute pression (P) de la soupape (46 ; 146) est fermé.

14. Système selon l'une des revendications 8 à 13, dans lequel la soupape est réalisée sous forme de soupape de commutation à 3/2 voies (146), ou dans lequel la soupape (46) est réalisée sous forme de soupape proportionnelle à 3/3 voies (46) réglable en continu et présentant des positions de transition (c) dans lesquelles le raccord de travail (A) de la soupape proportionnelle à 3/3 voies (46) est relié fluidiquement de manière étranglée à son raccord de réservoir (T) et à son raccord haute pression (P) .

15. Système selon la revendication 14, dans lequel un corps (58) de la soupape proportionnelle à 3/3 voies (46) peut être précontraint, en particulier est précontraint, par le biais d'un ensemble de ressorts (56), dans l'une des positions de transition (c), et dans lequel l'ensemble de ressorts (56) est en appui contre un levier d'un ensemble de levier de rétroaction (54) par le biais duquel une position du piston de réglage (28) ou du cylindre de réglage (26) peut être renvoyée, en particulier est renvoyée, au corps (58) de la soupape proportionnelle à 3/3 voies (46).
